# EUROPÄISCHE PATENTSCHRIFT

(11) **EP 2 369 108 B1**
(45) Veröffentlichungstag und Bekanntmachung des Hinweises auf die Patenterteilung: **31.12.2014**
(21) Anmeldenummer: 11152019.3
(22) Anmeldetag: 25.01.2011
(51) Int. Cl.: E05D 7/04

(54) **Türband, insbesondere für gefälzte Gebäudeabschlusstüren aus Holz**
Hinge, especially for rabbeted wooden doors
Penture, notamment pour des portes de fermeture de bâtiments en bois feuillurées

(30) Priorität: 23.03.2010 DE 102010012576
(43) Veröffentlichungstag der Anmeldung: 28.09.2011
(73) Patentinhaber: Simonswerk, Gesellschaft mit beschränkter Haftung, 33378 Rheda-Wiedenbrück (DE)
(72) Erfinder: Sabrowski, Uwe, 33378, Rheda-Wiedenbrück (DE)
(74) Vertreter: Albrecht, Rainer Harald

(56) Entgegenhaltungen:
- EP-A2- 1 734 211
- EP-A2- 2 149 664
- CH-A5- 634 124
- DE-A1- 4 307 067
- DE-A1- 10 336 750
- DE-B3- 10 356 403
- DE-B3-102005 036 212
- US-A- 5 799 370

## Beschreibung

Die Erfindung betrifft ein Türband, insbesondere für gefälzte Gebäudeabschlusstüren aus Holz, mit zwei drehgelenkig verbundenen Bandteilen und einem Aufnahmeelement, wobei eines der Bandteile einen in das Aufnahmeelement eingeführten Bandlappen aufweist und wobei das Aufnahmeelement ein Gehäuse sowie zwei in dem Gehäuse drehbar gelagerte Gewindespindeln zur Positionsverstellung des in dem Aufnahmeelement angeordneten Bandlappens umfasst.

Eine gefälzte Gebäudeabschlusstür weist eine Zarge bzw. einen Rahmen aus Holz mit einem Falz an der Türaußenseite auf. Der Türflügel einer solchen Tür hat zumindest eine Rahmenkonstruktion aus Holzwerkstoffen und ist an der Türinnenseite mit einem Falz versehen. Die Schmalseiten des Türflügels und des Türrahmens sind häufig als Stufenflächen ausgebildet, die unter Zwischenschaltung mindestens einer Türdichtung im Türschließzustand aufeinanderliegen. Die Türdichtung kann flügelseitig oder rahmenseitig befestigt sein.

Aus DE 10 2004 042 923 B3 ist ein Aufnahmeelement mit den eingangs beschriebenen Merkmalen zur Befestigung eines Türbandes bekannt. Das Gehäuse des Aufnahmeelementes ist mehrteilig ausgebildet und aus einem Frontblech, einem rückseitigen Blech sowie Distanzelementen, welche die beiden Bleche fest miteinander verbinden, zusammengesetzt. Zwischen dem Frontblech und dem rückseitigen Blech sind Stellspindeln angeordnet, die in Bohrungen des Frontbleches und des rückseitigen Bleches gelagert sind. Das Aufnahmeelement umfasst ferner eine Klemmeinrichtung mit einer Spannplatte und einer Klemmplatte zur Fixierung eines in das Aufnahmeelement eingeführten Bandlappens, wobei die Spannplatte auf den Gewindespindeln geführt ist und die Klemmplatte mittels Spannschrauben an der Spannplatte befestigt ist. Die Stellspindeln ermöglichen eine Einstellung des Türbandes zum Zwecke einer Seitenverstellung des Türflügels relativ zum Türrahmen. Das beschriebene Aufnahmeelement eignet sich für Block- und Futterzargen und wird in einer Ausfräsung eingesetzt, die in der Laibung der Zarge angeordnet ist. Für gefälzte Gebäudeabschlusstüren, die aufwändige Dichtungsanordnungen zwischen der Türzarge und dem Türflügel erfordern, ist das bekannte Aufnahmeelement nicht geeignet. Die mehrteilige Ausführung des Gehäuses des Aufnahmeelementes ist ferner unter fertigungstechnischen Gesichtspunkten aufwändig, so dass auch ein Bedürfnis besteht, den Aufbau des Aufnahmeelementes und seiner Verbindung mit dem zugeordneten Bandteil des Türbandes zu vereinfachen.

Vor diesem Hintergrund liegt der Erfindung die Aufgabe zugrunde, ein Türband anzugeben, welches zumindest eine Seitenverstellung des Türflügels ermöglicht und ein konstruktiv einfaches Aufnahmeelement aus möglichst wenigen Teilen aufweist. Das Türband soll insbesondere für gefälzte Gebäudeabschlusstüren aus Holz geeignet sein, die mit einer Dichtungsanordnung aus mindestens zwei Dichtungen ausgestattet sind.

Gegenstand der Erfindung und Lösung dieser Aufgabe ist ein Türband nach Anspruch 1. Die Gewindespindeln des erfindungsgemäßen Türbandes sind jeweils an einem Ende in einer Lagerbohrung des Gehäuses gelagert und an ihrem anderen Ende drehbar in einem Aufnahmeschlitz in einer Seitenwand des Gehäuses gehalten, der sich bis zur Außenkontur des Gehäuses an einem rückseitigen Ende der Seitenwand erstreckt. Das Gehäuse des Aufnahmeelementes ist vorzugsweise einstückig ausgebildet und kann insbesondere aus einem Gussteil bestehen. Die Lagerbohrungen und die Aufnahmeschlitze des Gehäuses können durch spanende oder nichtspanende Verfahren hergestellt werden. Insbesondere können sie bereits im Gießverfahren berücksichtigt werden.

Die erfindungsgemäße Ausgestaltung des Türbandes ermöglicht einen sehr einfachen Zusammenbau der das Aufnahmeelement bildenden Teile. Die Gewindespindeln können in Gewindebohrungen des Bandlappens oder einer den Bandlappen aufnehmenden Klemmeinrichtung eingedreht und vormontiert werden. Die vorgefertigte Baugruppe kann dann entlang des Aufnahmeschlitzes in das Gehäuse eingeschoben werden. Dort werden die Gewindespindeln in die Lagerbohrungen eingesetzt und axial fixiert. Der Montagevorgang lässt sich mit Montageanlagen problemlos automatisieren.

Die Gewindespindeln weisen an ihrem dem Aufnahmeschlitz zugeordneten Ende vorzugsweise einen Kopf auf, der einen größeren Durchmesser hat als der Spindelschaft und den Rand des Aufnahmeschlitzes überfasst. Der Kopf legt die Gewindespindel axial in einer Richtung fest und weist an seiner Stirnfläche zweckmäßig eine Ausnehmung für ein Drehwerkzeug auf. Im montierten Zustand ist der Kopf der Gewindespindel vorzugsweise drehbeweglich in einer Vertiefung an der Außenfläche des Gehäuses angeordnet. Die Vertiefung bildet eine kreisringförmige Stufenfläche und erstreckt sich in Umfangsrichtung über einen Winkel von mehr als 180°. Dadurch ist der Kopf der Gewindespindel so gelagert und geführt, dass er nicht mehr verrutschen kann.

An das der Lagerbohrung zugeordnete Ende der Gewindespindeln ist ein Sicherungselement angeschlossen, welches den Rand der Lagerbohrung an der Außenfläche des Gehäuses übergreift und axial sichert. Grundsätzlich sind übliche Sicherungselemente in Form von Spreng- und Klemmringen einsetzbar. Das Sicherungselement kann ferner aus einer Gewindeschraube bestehen, die in eine stirnseitige Bohrung der Gewindespindel eingedreht ist. Gemäß einer bevorzugten Ausführungsform der Erfindung wird als Sicherungselement ein Senkniet verwendet, der in eine stirnseitige Bohrung der Gewindespindel eingesetzt und nach der Montage der Gewindespindeln umgeformt worden ist.

Es bestehen mehrere Möglichkeiten der weiteren Ausgestaltung des Aufnahmeelementes. Eine konstruktiv sehr einfache Ausgestaltung des Aufnahmeelementes sieht vor, dass die Gewindespindeln in Gewindebohrungen des Bandlappens eingreifen. Die Ansprüche 8 bis 10 beschreiben vorteilhafte Ausgestaltungen dieser Ausführungsform, die auch anhand eines Ausführungsbeispiels noch näher erläutert wird. Eine weitere Ausgestaltung der Erfindung sieht vor, dass das Aufnahmeelement eine Klemmeinrichtung mit einer Spannplatte und einer Klemmplatte zur Fixierung des Bandlappens aufweist, wobei die Spannplatte auf den Gewindespindeln geführt ist und wobei die Klemmplatte mittels Spannschrauben an der Spannplatte befestigt ist. An der Spannplatte kann auch eine auf den Bandlappen wirkende Stelleinrichtung vorgesehen sein, die eine Lagekorrektur des Bandlappens innerhalb der Klemmeinrichtung ermöglicht. Vorteilhafte Ausbildungen sind Gegenstand der Ansprüche 12 bis 17 und werden im Folgenden ebenfalls anhand eines Ausführungsbeispiels erläutert.

Es zeigen schematisch
- Fig. 1: ausschnittsweise einen Schnitt durch eine gefälzte Gebäudeabschlusstür aus Holz mit einem verstellbaren Türband,
- Fig. 2: ein Aufnahmeelement mit einem zugeordneten Bandteil des in Fig. 1 dargestellten Türbandes in einer Explosionsdarstellung,
- Fig. 3: den in Fig. 2 dargestellten Gegenstand im montierten Zustand,
- Fig. 4: eine Seitendarstellung des in Fig. 3 dargestellten Gegenstandes,
- Fig. 5: den Schnitt A-A aus Fig. 4,
- Fig. 6: die rückseitige Ansicht des in Fig. 4 dargestellten Gegenstandes,
- Fig. 7: eine Ausführungsvariante des in Fig. 4 dargestellten Gegenstandes,
- Fig. 8: ausschnittsweise einen Schnitt durch eine gefälzte Gebäudeabschlusstür aus Holz mit einer weiteren Ausführungsvariante des erfindungsgemäßen Türbandes,
- Fig. 9: ein Aufnahmeelement mit zugeordnetem Bandteil des in Fig. 8 dargestellten Türbandes in einer Explosionsdarstellung,
- Fig. 10: den Gegenstand der Fig. 9 im montierten Zustand.

Die in Fig. 1 dargestellte Gebäudeabschlusstür weist einen Türrahmen 1 aus Holz, einen Türflügel 2 und mindestens zwei Türbänder 3 für den drehbeweglichen Anschluss des Türflügels 2 auf. Der Türflügel 2 weist einen Türflügelrahmen 4 aus einem Holzwerkstoff und eine Türausfachung auf. Die Türausfachung kann beliebig ausgestaltet sein und besteht im Ausführungsbeispiel beispielsweise aus einer Isolierglasscheibenanordnung. Der Türrahmen 1 weist einen türaußenseitigen Falz auf und der Türflügel 2 ist mit einem türinnenseitigen Falz versehen. An der Innenfläche des Falzes des Türflügels 2 ist eine Fugendichtung 5 angeordnet. Im Spaltbereich zwischen dem Türrahmen 1 und dem Türflügel 2 können weitere Dichtungen vorgesehen sein.

Das Türband 3 besteht in seinem grundsätzlichen Aufbau aus zwei drehgelenkig verbundenen Bandteilen 6, 7 und einem Aufnahmeelement 8, wobei eines der Bandteile - im Ausführungsbeispiel das Bandteil 6 - einen in das Aufnahmeelement 8 eingeführten Bandlappen 9 aufweist. Das Aufnahmeelement 8 umfasst gemäß der Darstellung in Fig. 2 ein Gehäuse 10, zwei in dem Gehäuse 10 drehbar gelagerte Gewindespindeln 11 zur Positionsverstellung des in dem Aufnahmeelement 8 angeordneten Bandlappens 9 sowie eine Klemmeinrichtung 12 mit einer Spannplatte 13 und einer Klemmplatte 14 zur Fixierung des Bandlappens 9. Die Spannplatte 13 ist auf den Gewindespindeln 11 geführt, und die Klemmplatte 14 ist mittels Spannschrauben 15 an der Spannplatte 13 befestigt.

Die Gewindespindeln 11 sind an einem Ende in einer Lagerbohrung 16 des Gehäuses 10 gelagert und an ihrem anderen Ende drehbar in einem Aufnahmeschlitz 17 des Gehäuses 10 gehalten, der sich bis zur Außenkontur des Gehäuses 10 erstreckt. Das Gehäuse 10 ist vorzugsweise einstückig ausgebildet und kann beispielsweise aus einem Druckgussteil, insbesondere einem Metallgussteil, bestehen.

Die Gewindespindeln 11 weisen an ihrem dem Aufnahmeschlitz 17 zugeordneten Ende jeweils einen Kopf 18 auf, der einen größeren Durchmesser hat als der Spindelschaft und den Rand des Aufnahmeschlitzes 17 überfasst. Bei vergleichender Betrachtung der Fig. 2 und 3 entnimmt man, dass der Kopf 18 der Gewindespindeln 11 drehbeweglich in einer Vertiefung 19 an der Außenfläche des Gehäuses 11 eingepasst ist. Die Vertiefung 19 bildet eine kreisringförmige Stufenfläche 20, die sich in Umfangsrichtung über einen Winkel α von mehr als 180° erstreckt. Dadurch kann der Kopf 18 der Gewindespindel 11 nicht mehr aus dem Aufnahmeschlitz 17 herausrutschen. An das der Lagerbohrung 16 zugeordnete rückwärtige Ende der Gewindespindeln 11 ist jeweils ein Sicherungselement 21 angeschlossen, welches den Rand der Lagerbohrung 16 an der Außenfläche des Gehäuses 10 übergreift. Insbesondere aus der Schnittdarstellung in Fig. 5 geht hervor, dass das Sicherungselement 21 aus einem Senkniet besteht, der in eine stirnseitige Bohrung der Gewindespindel 11 eingesetzt und nach der Montage der Gewindespindel 11 umgeformt worden ist. Durch das Sicherungselement 21 auf der einen Seite und den Kopf 18 auf der anderen Seite sind die Gewindespindeln 11 im Gehäuse 10 drehbeweglich und axial fest gelagert.

Aus der Explosionsdarstellung (Fig. 2) in Verbindung mit den Fig. 4 bis 6 geht hervor, dass das Gehäuse 10 des Aufnahmeelementes 8 eine Stirnfläche 22 mit einem Schlitz zum Einführen des Bandlappens 9 sowie eine Seitenwand 23 aufweist, und dass in der Seitenwand 23 die Lagerbohrungen 16 und Aufnahmeschlitze 17 zur Lagerung der Gewindespindeln 11 angeordnet sind. Die Aufnahmeschlitze 17 erstrecken sich bis zum rückseitigen Ende 24 der Seitenwand 23. In einem an die Klemmplatte 14 angrenzenden Bereich ist die Seitenwand 23 unterbrochen, wobei der freie Raum so bemessen ist, dass die Klemmplatte 14 hier ihren Platz finden kann (Fig. 6). In der Spannplatte 13 ist ferner eine auf den Bandlappen 9 wirkende Stelleineinrichtung 25 angeordnet, die eine Lagekorrektur des Bandlappens 9 innerhalb der Klemmeinrichtung 12 ermöglicht. Die Stelleinrichtung 25 weist einen zwischen der Spannplatte 13 und der Klemmplatte 14 angeordneten Verstellexzenter 26 auf, der an der Spannplatte 13 drehbar gelagert ist und mit der Kontur eines zugeordneten Fensters 27 im Bandlappen 9 zusammenwirkt. Je nach der gewählten Kontur ermöglicht die Stelleinrichtung 25 eine Vertikalverstellung des zwischen Spannplatte 13 und Klemmplatte 14 angeordneten Bandlappens 9 oder eine horizontale Verstellbewegung in Querrichtung zur Wirkungsrichtung der Stellspindeln 11. In dem in Fig. 4 dargestellten Ausführungsbeispiel ist die Kontur des Fensters 27 so ausgebildet, dass der Bandlappen 9 mittels einer Drehbewegung des Verstellexzenters 26 vertikal verstellbar ist. In Fig. 7 ist die Kontur des Fensters 27 so gewählt, dass der Bandlappen 9 mittels einer Drehbewegung des Verstellexzenters 26 in Einschubrichtung horizontal verstellt werden kann.

In der Seitenwand 23 des Gehäuses 10 des Aufnahmeelementes 8 sind Öffnungen zur Betätigung der beschriebenen Funktionselemente angeordnet. Die Ausfräsung für den Einbau des Aufnahmeelementes 8 befindet sich auf der Innenseite der Tür in einer Spiegelfläche 29 des Türrahmens 1, die bei geschlossener Tür parallel zum Türflügel 2 verläuft. Mittels einer Fräs- und Bohrschablone werden in der Laibung des Türrahmens 1 Bohrungen 30 eingebracht, die mit den Öffnungen 28 im Aufnahmegehäuse 8 des Türbandes fluchten (Fig. 1).

Die Fig. 8 bis 10 zeigen eine Ausführungsvariante des erfindungsgemäßen Türbandes, dessen Aufnahmeelement 8' an der Schmalseite des Türflügels 2 montiert wird. Die Einbausituation ist in Fig. 8 dargestellt. Das Aufnahmeelement 8' umfasst ebenfalls ein Gehäuse 10' sowie zwei in dem Gehäuse 10' drehbar gelagerte Stellspindeln 11 zur Positionsverstellung des in dem Aufnahmeelement 8' angeordneten Bandlappens 9', wobei die Gewindespindeln 11 ebenfalls an einem Ende in einer Lagerbohrung 16 des Gehäuses 10' gelagert und an ihrem anderen Ende drehbar in einem Aufnahmeschlitz 17 des Gehäuses 10' gehalten sind, der sich bis zur Außenkontur des Gehäuses 10' erstreckt. Das Gehäuse 10' des Aufnahmeelementes 8' ist vorzugsweise einstückig, z. B. als metallisches Druckgussteil, ausgebildet und weist eine an einer Längsseite offene Aufnahmetasche 32 für den Bandlappen 9' auf. Die Aufnahmeschlitze 17 des an der Schmalseite eines Türflügels 2 anschraubbaren Gehäuses 10' sind an der im montierten Zustand sichtbaren Fläche 31 des Gehäuses 10' angeordnet und erstrecken sich bis zu dem die Aufnahmetasche 32 begrenzenden Längsrand. Der dem Aufnahmeelement 8' zugeordnete Bandlappen 9' ist als Winkelblech ausgebildet, welches einen in das Aufnahmeelement 8' eingeführten Abschnitt sowie einen mit einem Gelenkteil 37 verbundenen Verbindungsabschnitt 36 aufweist. Der in das Aufnahmeelement 8' eingeführte Abschnitt ist unmittelbar mit den Gewindespindeln 11 verbunden. Die Gewindespindeln 11 greifen in Gewindebohrungen des Bandlappens 9' ein. Durch eine Drehbetätigung der Gewindespindeln 11 ist eine Seitenverstellung des Türflügels 2 relativ zum Türrahmen 1 möglich.

Aus einer vergleichenden Betrachtung der Fig. 9 und 10 wird deutlich, dass die Gewindespindeln 11 an ihrem dem Aufnahmeschlitz 17 zugeordneten Ende einen Kopf 18 aufweisen, der einen größeren Durchmesser hat als der Spindelschaft und den Rand des Aufnahmeschlitzes 17 überfasst. Im montierten Zustand ist der Kopf 18 der Gewindespindel 11 drehbeweglich in einer Vertiefung 19 an der Außenfläche des Gehäuses 10' eingepasst. Der Fig. 9 entnimmt man, dass die Vertiefung 19 eine kreisringförmige Stufenfläche 20 bildet, die sich in Umfangsrichtung über einen Winkel α von mehr als 180° erstreckt. Diese Anordnung verhindert, dass der Kopf 18 der Gewindespindel 11 in der in Fig. 10 dargestellten Einbausituation aus dem Aufnahmeschlitz 17 des Gehäuses 10' herausrutschen kann. An ihrem rückseitigen Ende sind die Gewindespindeln 11 in der schon beschriebenen Weise z. B. mittels eines Senkniets in Lagerbohrungen 16 des Gehäuses 10' axial fest gehalten.

Den Fig. 9 und 10 entnimmt man, dass der die Aufnahmetasche 32 begrenzende Rand an der im montierten Zustand sichtbaren Fläche 31 des Gehäuses 10' durch einen Steg 33 verstärkt ist und dass der Steg 33 Öffnungen 34 enthält, um die in dem Bandlappen 9' vormontierten Gewindespindeln 11 einführen zu können. Bei einer vergleichenden Betrachtung der Fig. 9 und 10 wird auch deutlich, dass das Gehäuse 10' Führungsvorsprünge 35 aufweist, die den Verbindungsabschnitt 36 des Bandlappens 9' an seinen beiden Rändern stützen und Vertikalkräfte quer zur Achsrichtung der Gewindespindeln 11 aufnehmen. Die Gewindespindeln 11 und deren Lagerungen werden hierdurch kräftemäßig entlastet. Es ist auch sichergestellt, dass der Bandlappen 9' unter dem Gewicht des angehängten Türflügels 2 nicht nach unten absacken kann.

## Patentansprüche

1. Türband, insbesondere für gefälzte Gebäudeabschlusstüren aus Holz, mit zwei drehgelenkig verbundenen Bandteilen (6, 7) und einem Aufnahmeelement (8, 8'), wobei eines der Bandteile (6) einen in das Aufnahmeelement (8, 8') eingeführten Bandlappen (9, 9') aufweist und wobei das Aufnahmeelement (8, 8') ein Gehäuse (10, 10') sowie zwei in dem Gehäuse (10, 10') drehbar gelagerte Gewindespindeln (11) zur Positionsverstellung des in dem Aufnahmeelement (8, 8') angeordneten Bandlappens (9, 9') umfasst, **dadurch gekennzeichnet, dass** die Gewindespindeln (11) jeweils an einem Ende in einer Lagerbohrung (16) des Gehäuses (10, 10') gelagert und an ihrem anderen Ende drehbar in einem Aufnahmeschlitz (17) in einer Seitenwand (23) des Gehäuses (10, 10') gehalten sind, der sich bis zur Außenkontur des Gehäuses (10, 10') an einem rückseitigen Ende (24) der Seitenwand (23) erstreckt.

2. Türband nach Anspruch 1, **dadurch gekennzeichnet, dass** das Gehäuse (10, 10') des Aufnahmeelements (8, 8') einstückig ausgebildet ist.

3. Türband nach Anspruch 1 oder 2, **dadurch gekennzeichnet, dass** die Gewindespindeln (11) an ihrem dem Aufnahmeschlitz (17) zugeordneten Ende einen Kopf (18) aufweisen, der einen größeren Durchmesser hat als der Spindelschaft und den Rand des Aufnahmeschlitzes (17) überfasst.

4. Türband nach Anspruch 3, **dadurch gekennzeichnet, dass** der Kopf (18) der Gewindespindeln (11) drehbeweglich in eine Vertiefung (19) an der Außenfläche des Gehäuses (10, 10') eingepasst ist, wobei die Vertiefung (19) eine kreisringförmige Stufenfläche (20) bildet, die sich in Umfangsrichtung über einen Winkel (α) von mehr als 180° erstreckt.

5. Türband nach einem der Ansprüche 1 bis 4, **dadurch gekennzeichnet, dass** an das der Lagerbohrung (16) zugeordnete Ende der Gewindespindeln (11) ein Sicherungselement (21) angeschlossen ist, welches den Rand der Lagerbohrung (16) an der Außenfläche des Gehäuses (10, 10') übergreift.

6. Türband nach Anspruch 5, **dadurch gekennzeichnet, dass** das Sicherungselement (21) aus einem Senkniet besteht, der in eine stirnseitige Bohrung der Gewindespindel (11) eingesetzt und nach der Montage der Gewindespindel (11) umgeformt worden ist.

7. Türband nach einem der Ansprüche 1 bis 6, **dadurch gekennzeichnet, dass** die Gewindespindeln (11) in Gewindebohrungen des Bandlappens (9') eingreifen.

8. Türband nach Anspruch 7, **dadurch gekennzeichnet, dass** das Gehäuse (10') des Aufnahmeelementes (8') eine an einer Gehäuselängsseite offene Aufnahmetasche (32) für den Bandlappen (9') aufweist und an der Schmalseite eines Türflügels (2) anschraubbar ist und dass die Aufnahmeschlitze (17) an der im montierten Zustand sichtbaren Fläche (31) des Gehäuses (10') angeordnet sind und sich bis zu dem die Aufnahmetasche (32) begrenzenden Längsrand erstrecken.

9. Türband nach Anspruch 8, **dadurch gekennzeichnet, dass** der die Aufnahmetasche (32) begrenzende Rand an der im montierten Zustand sichtbaren Fläche (31) des Gehäuses (10') durch einen Steg (33) verstärkt ist und dass der Steg (33) Öffnungen (34) enthält, um die in dem Bandlappen (9') vormontierten Gewindespindeln (11) einführen zu können.

10. Türband nach einem der Ansprüche 7 bis 9, **dadurch gekennzeichnet, dass** der dem Aufnahmeelement (8') zugeordnete Bandlappen (9') als Winkelblech ausgebildet ist, welches einen in das Aufnahmeelement (8) eingeführten Abschnitt sowie einen mit einem Gelenkteil (37) verbundenen Verbindungsabschnitt (36) aufweist, und dass das Gehäuse (10') Führungsvorsprünge (35) aufweist, die den Verbindungsabschnitt (36) an seinen beiden Rändern stützen und Vertikalkräfte quer zur Achsrichtung der Gewindespindeln (11) aufnehmen.

11. Türband nach einem der Ansprüche 1 bis 6, **dadurch gekennzeichnet, dass** das Aufnahmeelement (8) eine Klemmeinrichtung (12) mit einer Spannplatte (13) und einer Klemmplatte (14) zur Fixierung des Bandlappens (9) aufweist, wobei die Spannplatte (13) auf den Gewindespindeln (11) geführt ist und wobei die Klemmplatte (14) mittels Spannschrauben (15) an der Spannplatte (13) befestigt ist.

12. Türband nach Anspruch 11, **dadurch gekennzeichnet, dass** das Gehäuse (10) des Aufnahmeelementes (8) eine Stirnfläche (22) mit einem Schlitz zum Einführen des Bandlappens (9) und eine Seitenwand (23) aufweist und dass in der Seitenwand (23) die Lagerbohrungen (16) und Aufnahmeschlitze (17) zur Lagerung der Gewindespindeln (11) angeordnet sind, wobei die Aufnahmeschlitze (17) sich bis zum rückseitigen Ende (24) der Seitenwand (23) erstrecken.

13. Türband nach Anspruch 12, **dadurch gekennzeichnet, dass** die Seitenwand (23) in einem an die Klemmplatte (14) angrenzenden Bereich unterbrochen ist, wobei der freie Raum so bemessen ist, dass die Klemmplatte (14) hierin Platz findet.

14. Türband nach einem der Ansprüche 11 bis 13, **dadurch gekennzeichnet, dass** an der Spannplatte (13) eine auf den Bandlappen (9) wirkende Stelleinrichtung (25) angeordnet ist, die eine Lagekorrektur des Bandlappens (9) innerhalb der Klemmeinrichtung (12) ermöglicht.

15. Türband nach Anspruch 14, **dadurch gekennzeichnet, dass** zwischen der Spannplatte (13) und der Klemmplatte (14) ein Verstellexzenter (26) angeordnet ist, der an der Spannplatte (13) drehbar gelagert ist und mit der Kontur eines zugeordneten Fensters (27) im Bandlappen (9) zusammenwirkt.

16. Türband nach Anspruch 15, **dadurch gekennzeichnet, dass** die Kontur des Fensters (27) so ausgebildet ist, dass der Bandlappen (9) mittels einer Drehbewegung des Verstellexzenters (26) in Einschubrichtung horizontal verstellbar ist.

17. Türband nach Anspruch 15, **dadurch gekennzeichnet, dass** die Kontur des Fensters (27) so ausgebildet ist, dass der Bandlappen (9) mittels einer Drehbewegung des Verstellexzenters (26) vertikal verstellbar ist.

## Claims

1. A door hinge, in particular for rebated doors for locking buildings of wood, comprising two hinge parts (6, 7), which are connected in a pivoting manner, and an accommodating element (8, 8'), wherein one of the hinge parts (6) encompasses a hinge strap (9, 9'), which is inserted in the accommodating element (8, 8'), and wherein the accommodating element (8, 8') comprises a housing (10, 10') as well as two threaded spindles (11), which are rotatably supported in the housing (10, 10'), for adjusting the position of the hinge strap (9, 9'), which is arranged in the accommodating element (8, 8'), **characterized in that**, at one end, the threaded spindles (11) are in each case supported in a bearing bore (16) of the housing (10, 10') and, at their other end, are rotatably held in an accommodating slit (17) in a side wall (23) of the housing (10, 10'), with said accommodating slit (17) extending to the outer contour of the housing (10, 10') at an end (24) of the side wall (23) on the rear side.

2. The door hinge according to claim 1, **characterized in that** the housing (10, 10') of the accommodating element (8, 8') is embodied in one piece.

3. The door hinge according to claim 1 or 2, **characterized in that**, at their end, which is assigned to the accommodating slit (17), the threaded spindles (11) encompass a head (18), which has a larger diameter than the spindle shaft and which engages over the edge of the accommodating slit (17).

4. The door hinge according to claim 3, **characterized in that** the head (18) of the threaded spindles (11) fits in a depression (19) at the outer surface of the housing (10, 10') in a rotatably movable manner, wherein the depression (19) forms a circular ring-shaped stepped surface (20), which extends in circumferential direction across an angle (α) of more than 180°.

5. The door hinge according to one of claims 1 to 4, **characterized in that** a retaining element (21), which engages over the edge of the bearing bore (16) at the outer surface of the housing (10, 10'), is connected to the end of the threaded spindles (11), which are assigned to the bearing bore (16).

6. The door hinge according to claim 5, **characterized in that** the retaining element (21) consists of a countersunk rivet, which is inserted in a bore of the threaded spindle (11) on the front side and which was formed after the assembly of the threaded spindle (11).

7. The door hinge according to one of claims 1 to 6, **characterized in that** the threaded spindles (11) engage with threaded holes of the hinge strap (9').

8. The door hinge according to claim 7, **characterized in that** the housing (10') of the accommodating element (8') encompasses an accommodating pocket (32), which is open at a longitudinal housing side, for the hinge strap (9'), and can be screwed to the narrow side of a door wing (2) and that the accommodating slits (17) are arranged at the surface (31) of the housing (10'), which is visible in the assembled state, and extend to the longitudinal edge, which defines the accommodating pocket (32).

9. The door hinge according to claim 8, **characterized in that** the edge, which defines the accommodating pocket (32), is reinforced by a web (33) at the surface (31) of the housing (10'), which is visible in the assembled state, and that the web (33) contains openings (34), so as to be able to insert the threaded spindles (11), which are preassembled in the hinge strap (9').

10. The door hinge according to one of claims 7 to 9, **characterized in that** the hinge strap (9'), which is assigned to the accommodating element (8'), is embodied as angle plate, which encompasses a section, which is inserted in the accommodating element (8), as well as a connecting section (36), which is connected to an articulated piece (37), and that the housing (10') encompasses guide projections (35), which support the connecting section (36) at both of its edges and which accommodate vertical forces at right angles to the axial direction of the threaded spindles (11).

11. The door hinge according to one of claims 1 to 6, **characterized in that** the accommodating element (8) encompasses a clamping unit (12) comprising a locking plate (13) and a clamping plate (14) for fixing the hinge strap (9), wherein the locking plate (13) is guided on the threaded spindles (11) and wherein the clamping plate (14) is fastened to the locking plate (13) by means of clamping screws (15).

12. The door hinge according to claim 11, **characterized in that** the housing (10) of the accommodating element (8) encompasses a front surface (22) comprising a slit for inserting the hinge strap (9) and a side wall (23) and that the bearing bores (16) and accommodating slits (17) are arranged in the side wall (23) for supporting the threaded spindles (11), wherein the accommodating slits (17) extend to the end (24) of the side wall (23) on the rear side.

13. The door hinge according to claim 12, **characterized in that** the side wall (23) is interrupted in an area adjacent to the clamping plate (14), wherein the free area is dimensioned such that the clamping plate (14) has sufficient space therein.

14. The door hinge according to one of claims 11 to 13, **characterized in that** an actuating device (25), which acts on the hinge strap (9) and which provides for a position correction of the hinge strap (9) within the clamping unit (12), is arranged at the locking plate (13).

15. The door hinge according to claim 14, **characterized in that** an adjusting eccentric (26), which is rotatably supported at the locking plate (13) and which interacts with the contour of an assigned window (27) in the hinge strap (9), is arranged between the locking plate (13) and the clamping plate (14).

16. The door hinge according to claim 15, **characterized in that** the contour of the window (27) is embodied such that the hinge strap (9) can be adjusted horizontally by means of a rotation of the adjusting eccentric (26).

17. The door hinge according to claim 15, **characterized in that** the contour of the window (27) is embodied such that the hinge strap (9) can be adjusted vertically by means of a rotation of the adjusting eccentric (26).

## Revendications

1. Penture, notamment pour des portes de fermeture de bâtiment en bois avec feuillure, avec deux parties (6, 7) de penture reliées par articulation rotative et un élément de réception (8, 8'), l'une des parties (6) de penture comportant une patte de penture (9, 9') introduite dans l'élément de réception (8, 8') et l'élément de réception (8, 8') comprenant un boîtier (10, 10') ainsi que deux broches filetées (11) logées en étant rotatives dans le boîtier (10, 10') pour le réglage de la position de la patte de penture (9, 9') placée dans l'élément de réception (8, 8'), **caractérisée en ce que** les broches filetées (11) sont chacune logée par une extrémité dans un alésage de logement (16) du boîtier (10, 10') et par leur autre extrémité sont maintenues en rotation dans une encoche de logement (17) dans une paroi latérale (23) du boîtier (10, 10') qui s'étend jusqu'au contour extérieur du boîtier (10, 10') sur une extrémité (24) en face arrière de la paroi latérale (23).

2. Penture selon la revendication 1, **caractérisée en ce que** le boîtier (10, 10') de l'élément de réception (8, 8') est conçu en monobloc.

3. Penture selon la revendication 1 et la revendication 2, **caractérisée en ce que** sur leur extrémité associée à l'encoche de logement (17), les broches filetées (11) comportent une tête (18) qui a un diamètre supérieur à la tige de la broche et qui recouvre le bord de l'encoche de logement (17).

4. Penture selon la revendication 3, **caractérisée en ce que** la tête (18) de la broche filetée (11) est ajustée en étant mobile en rotation dans un creux (19) sur la surface extérieure du boîtier (10, 10'), le creux (19) formant une surface en gradin (20) en forme d'anneau de cercle qui dans la direction périphérique s'étend sur un angle (α) de plus de 180°.

5. Penture selon l'une quelconque des revendications 1 à 4, **caractérisée en ce que** sur l'extrémité de la broche filetée (11) associée à l'alésage de logement (16) se raccorde un élément de blocage (21) qui chevauche le bord de l'alésage de logement (16) sur la surface extérieure du boîtier (10, 10').

6. Penture selon la revendication 5, **caractérisée en ce que** l'élément de blocage (21) est constitué d'un rivet à tête fraisée qui est inséré dans un alésage frontal de la broche filetée (11) et qui après le montage de la broche filetée (11) a été déformé.

7. Penture selon l'une quelconque des revendications 1 à 6, **caractérisé en ce que** les broches filetées (11) s'engagent dans des taraudages de la patte (9') de penture.

8. Penture selon la revendication 7, **caractérisée en ce que** le boîtier (10') de l'élément de réception (8') comporte une poche de réception (32) ouverte sur un côté longitudinal du boîtier pour la patte (9') de penture et peut se visser sur le côté étroit d'un battant (2) de porte et **en ce que** les encoches de réception (17) sont placées sur la surface (31) du boîtier (10') visible en position montée et s'étendent jusqu'au bord longitudinal délimitant la poche de réception (32).

9. Penture selon la revendication 8, **caractérisée en ce que** le bord délimitant la poche de réception (32) sur la surface (31) du boîtier (10') visible en position montée est renforcé par un listel (33) et **en ce que** le listel (33) contient des orifices (34) pour permettre l'introduction des broches filetées (11) prémontées dans la patte (9') de penture.

10. Penture selon l'une quelconque des revendications 7 à 9, **caractérisée en ce que** la patte (9') de penture associée à l'élément de réception (8') est conçue en tant que cornière qui comporte une partie introduite dans l'élément de réception (8) ainsi qu'une partie de liaison (36) reliée avec une pièce d'articulation (37) et **en ce que** le boîtier (10') comporte des saillies de guidage (35) qui soutiennent la partie de liaison (36) sur ses deux bords et reprennent les forces verticales à la transversale de la direction axiale de la broche filetée (11).

11. Penture selon l'une quelconque des revendications 1 à 6, **caractérisée en ce que** l'élément de réception (8) comporte un dispositif de blocage (12) avec une plaque de serrage (13) et une plaque de blocage (14) pour la fixation de la patte (9) de penture (9), la plaque de serrage (13) étant guidée sur les broches filetées (11) et la plaque de blocage (14) étant fixée sur la plaque de serrage (13) au moyen de vis de blocage (15).

12. Penture selon la revendication 11, **caractérisée en ce que** le boîtier (10) de l'élément de réception (8) comporte une face frontale (22) avec une encoche destinée à introduire la patte (9) de penture et une paroi latérale (23) et **en ce que** dans la paroi latérale (23) sont placés les alésages de logement (16) et les encoches de réception (17) pour le logement des broches filetées (11), les encoches de réception (17) s'étendant jusqu'à l'extrémité (24) en face arrière de la paroi latérale (23).

13. Penture selon la revendication 12, **caractérisée en ce que** la paroi latérale (23) est interrompue dans une zone adjacente à la plaque de blocage (14), l'espace libre étant dimensionné de telle sorte que la plaque de blocage (14) y trouve de la place.

14. Penture selon l'une quelconque des revendications précédentes, **caractérisé en ce que** sur la plaque de serrage (13) est placé un dispositif de réglage (25) agissant sur la patte (9) de penture qui permet une correction de la position de la patte (9) de penture à l'intérieur du dispositif de blocage (12).

15. Penture selon la revendication 14, **caractérisée en ce qu'**entre la plaque de serrage (13) et la plaque de blocage (14) est placé un excentrique d'ajustage (26) sur lequel la plaque de serrage (13) est logée en rotation et qui coopère avec le contour d'une fenêtre (27) associée dans la patte (9) de penture.

16. Penture selon la revendication 15, **caractérisée en ce que** le contour de la fenêtre (27) est conçu de telle sorte que la patte (9) de penture soit ajustable à l'horizontale au moyen d'un déplacement en rotation de l'excentrique d'ajustage (26) en direction d'insertion.

17. Penture selon la revendication 15, **caractérisée en ce que** le contour de la fenêtre (27) est conçu de telle sorte que la patte (9) de penture soit ajustable à la verticale au moyen d'un déplacement en rotation de l'excentrique d'ajustage (26).
